# EUROPÄISCHE PATENTSCHRIFT

(11) **EP 0 334 372 B1**
(45) Veröffentlichungstag und Bekanntmachung des Hinweises auf die Patenterteilung: **20.01.1993**
(21) Anmeldenummer: 89105275.5
(22) Anmeldetag: 23.03.1989
(51) Int. Cl.: C11D 3/42

(54) **Lagerstabile anionische Flüssigwaschmittel enthaltend amphotere Distyrylderivate**
Liquid, anionic storage-stable detergents containing amphoteric distyryl derivatives
Détergents liquides anioniques, stables au stockage, contenant des dérivés di-styryl amphotères

(30) Priorität: 25.03.1988 CH 1144/88
(43) Veröffentlichungstag der Anmeldung: 27.09.1989
(73) Patentinhaber: CIBA-GEIGY AG, 4002 Basel (CH)
(72) Erfinder: Eckhardt, Claude, Dr., F-68400 Riedisheim (FR); Hefti, Heinz, Dr., CH-4153 Reinach (CH)
(74) Vertreter: TER MEER STEINMEISTER & PARTNER GbR

(56) Entgegenhaltungen:
- EP-A- 0 059 684
- EP-A- 0 235 079

## Beschreibung

Die vorliegende Anmeldung betrifft lagerstabile anionische Flüssigwaschmittel, die amphotere Distyrylderivate als optische Aufheller sowie anionische Tenside enthalten.

Die Verwendung von optischen Aufhellern in flüssigen Waschmitteln ist bekannt. Sie ziehen während der Behandlung auf das Waschgut auf und führen durch ihre spezielle Lichtabsorption/Emissionseigenschaft zu einer Elimination der gelblichen Töne bzw. zu einer Verbesserung des Weissgrades.

Dieser Effekt ist aber auch verantwortlich für das Auftreten von hellen Flecken wenn Textilgewebe z.B. bei einer Vorbehandlung direkt mit dem flüssigen Waschmittel in Kontakt gerät. In der EP-A-167 205 wird zur Lösung dieses Problems daher vorgeschlagen, monosulfonierte Stilbentriazolyl-, triazin- oder Distyrylbiphenyl-Aufheller in anionischen Flüssigwaschmitteln zu verwenden.

Desweiteren ist die Verwendung von amphoteren Aufhellern in kationischen Flüssigwaschmitteln bekannt (EP-A-59684), die Verwendung von amphoteren Aufhellern in anionischen Flüssigwaschmitteln wurde bislang nicht beschrieben.

Es hat sich nun gezeigt, dass amphotere Distyrylaufheller überraschenderweise auch in anionische, flüssige Waschmittel eingearbeitet werden können und dass damit die Bildung von hellen Flecken verbunden mit ausgezeichneter Aufhellwirkung und Waschmittelstabilität, verhindert werden kann.

Gegenstand der Anmeldung sind somit anionische Flüssigwaschmittel enthaltend optische Aufheller, dadurch gekennzeichnet, dass sie 1 bis 60 Gew %, bezogen auf das Gewicht des Waschmittels, eines anionischen Tensides enthalten, und dass die in einer Menge von 0,01 bis 2 % vorliegenden optischen Aufheller aus einem amphoteren Distyrylaufheller oder einer Mischung von Distyrylaufhellern der Formel I
bestehen, worin
- X: Sauerstoff, Schwefel, die direkte Bindung, -SO₂N(R₅)̵ , -CON(R₅)̵ oder -COO ,
- Y₁ und Y₂: unabhängig voneinander C₁-C₄-Alkylen oder Hydroxypropylen,
- R₁ und R₂: unabhängig voneinander C₁-C₄-Alkyl oder zusammen mit dem N-Atom einen Pyrrolidin-, Piperidin-, Hexamethylenimin- oder Morpholinring und R₁ zusammen mit R₅ auch einen Piperazinring,
- R₃ und R₄: unabhängig voneinander Wasserstoff, C₁-C₄-Alkyl, Halogen, C₁-C₄-Alkoxy, C₃-C₄-Alkenyl, -CN oder in o-Stellung zueinander zusammen eine Trimethylen-oder Tetramethylengruppe,
- R₅: Wasserstoff, C₁-C₄-Alkyl, Cyanoäthyl oder zusammen mit R₁ einen Piperazinring,
- Q: -COO oder -SO₃ und
- n: die Zahl 1 oder 2
bedeuten.

Insbesondere werden amphotere Distyrylaufheller der Formel (II)
verwendet, worin R₁, R₂, Y₁, Y₂, Q und n die oben angegebene Bedeutung haben und X₁ Sauerstoff, die direkte Bindung, -CONH- oder -COO- und R₃' Wasserstoff, C₁-C₄-Alkyl, Methoxy oder Chlor bedeuten.

Vorzugsweise werden amphotere Distyrylaufheller der Formel (III)
verwendet, worin R₁, R₂, R₃', Y₁, Y₂, Q und n die oben angegebene Bedeutung haben und vor allem aber amphotere Distyrylaufheller der Formel (IV)
worin
y₁' C₁-C₄-Alkylen bedeutet und
R₁, R₂ und n die oben angegebene Bedeutung haben wie z.B. die Verbindung der Formel (V)

Die amphoteren Distyrylaufheller der Formeln (I) bis (V) sind bekannt und können nach bekannten Methoden hergestellt werden (siehe z.B. EP-A-59 684).

Unter anionischen Flüssigwaschmitteln sind bekannte und handelsübliche Waschmittel mit insgesamt anionischem Charakter wie sie beispielsweise in der EP-A-167 205 oder US-4 507 219 beschrieben werden, zu verstehen.

Insbesondere enthalten die Flüssigwaschmittel neben den genannten amphotereren Styryl-Derivaten und den 1 bis 60 % anionische Tensiden nichtionische und zwitterionische Tenside und gegebenenfalls geringe Mengen von kationischen Tensiden sowie 25 bis 65 % vorzugsweise 40 bis 55 % Wasser. Im einzelnen enthält das Waschmittel neben dem optischen Aufheller 3 bis 50 % vorzugsweise 15 bis 25 % anionische Tenside, 2 bis 30 % vorzugsweise 4 bis 15 % nichtionische Tenside, 3 bis 30 % vorzugsweise 5 bis 20 % gegebenenfalls ethoxylierte (C₁₀-C₂₂)-Fettsäuren, insbesondere gesättigte (C₁₀-C₁₄)-Fettsäuren wie Kaprin-, Laurin-, Myristin-, Kokusnuss- und Palmkernsäure sowie Mischungen davon, 1 bis 25 % vorzugsweise 1 bis 10 % Waschmittelaufbaustoffe sowie gegebenenfalls 1 bis 10 % vorzugsweise 1 bis 5 % zwitterionische Tenside, 0,5 bis 3 % vorzugsweise 0,7 bis 2 % quaternäre Ammonium-, Amin- oder Aminoxid-Tenside, und 1 bis 10 % übliche Waschmittelzusätze wie zum Beispiel Enzyme, Enzymstabilisatoren, Antioxidantien, Konservierungs- und Desinfektionsmittel, Duft- und Farbstoffe, Komplexbildner bzw. Sequestriermittel und Lösungsmittel.

Brauchbare Tenside werden z.B. in der US-4 285 841, US-3 929 678, US-4 284 532 und GB-2 041 968 beschrieben. Als anionische Tenside verwendet man beispielsweise wasserlösliche Salze von alkyl- und/oder arylgruppenhaltigen organischen Schwefelverbindungen, Sulfonsäuren oder Sulfonsäureestern mit 10 bis 20 C-Atomen in der Alkylgruppe wie z.B. Alkylsulfate, vorzugsweise jene die durch Sulfatierung von höheren Alkoholen (10-18 C-Atomen) erhalten werden, lineare oder verzweigte Alkylbenzolsulfonate mit 9 bis 15 C-Atomen in den Alkylgruppen, vorzugsweise lineare Alkylbenzolsulfonate mit 11 bis 14 C-Atomen in den Alkylgruppen, Paraffinsulfonate mit 8 bis 24, vorzugsweise 12 bis 18 C-Atomen, Alkylglycerylethersulfonate mit 8 bis 18 C-Atomen, Alkylphenolethylenoxidethersulfate mit 1 bis 4 Mol Ethylenoxid pro Molekül und mit 8 bis 12 C-Atomen in den Alkylgruppen, Alkylethylenoxidethersulfate mit 1 bis 4 Mol Ethylenoxid pro Molekül und mit 10 bis 20 C-Atomen in den Alkylgruppen, wasserlösliche Salze oder Ester von alpha-sulfonierten Fettsäuren mit 6 bis 20 C-Atomen in der Fettsäure und 1 bis 10 C-Atomen in der Estergruppe, wasserlösliche Salze von 2-Acyloxy-alkan-1-sulfonsäure mit 2 bis 9 C-Atomen in der Acylgruppe und mit 9 bis 23 C-Atomen im Alkanteil, wasserlösliche Salze von Olefinsulfonaten mit 12 bis 24 C-Atomen und beta-Alkyloxy-alkansulfonate mit 1 bis 3 C-Atomen in den Alkylgruppen und mit 8 bis 20 C-Atomen im Alkanteil. Als nichtionische Tenside verwendet man beispielsweise ethoxylierte nichtionische Verbindungen der Formel R' (OC₂H₄)ₙOH, worin R' eine Alkylgruppe mit 10 bis 16 C-Atomen oder eine Alkylphenylgruppe mit einer Alkylgruppe mit 8 bis 12 C-Atomen, n eine Zahl von 3 bis 9 und der HLB (hydrophile-lipophile balance) dieser Tenside 10 bis 13 ist. Insbesondere werden die in der EP-A-167 205 als bevorzugt bezeichneten Tenside eingesetzt. Vor allem verwendet man jedoch als anionische Tenside gegebenenfalls ethoxylierte C₁₀-C₁₈-Alkylsulfate z.B. in Form der Triethanolaminsalze, C₁₀-C₁₅-Alkylbenzolsulfonate oder Mischungen davon und als nichtionische Tenside Kondensationsprodukte aus einem Mol (C₁₀-C₁₅)-Fettalkohol mit 3 bis 8 Mol Ethylenoxid.

Als Waschmittelaufbaustoffe kommen die in der US 4 321 165 und US 4 284 532 erwähnten polycarboxylierten Verbindungen wie zum Beispiel wasserlösliche Amino-, Cycloalkan-, Ether-, Alkyl-, Epoxy-, Tetrahydrofuran-, Benzol- und Polyacetal-polycarboxylate, vorzugsweise die Natrium- und Kaliumsalze von Ethylendiamintetraacetat, Nitrilotriacetat und Phytinsäure, wasserlösliche Polymere und Copolymere von Itakonsäure, Akonitsäure, Maleinsäure, Fumarsäure, Mesakonsäure, Methylmalonsäure und Zitrakonsäure sowie die Natrium- und Kaliumsalze von Mellithsäure, Pyromellithsäure, Benzolpentacarbonsäure, Oxydiessigsäure, Carboxymethyloxybernsteinsäure, Carboxymethyloxymalonsäure, cis-Cyclohexanhexacarbonsäure, cis-Cyclopentantetracarbonsäure, Oxydibernsteinsäure und vor allem Zitronensäure und Zitrate in Betracht.

Die Flüssigwaschmittel werden durch einfaches Mischen der einzelnen Komponenten hergestellt und zum Waschen und Vorbehandeln von textilen Geweben verwendet.

Die erfindungsgemässen Flüssigwaschmittel sind mehrere Monate stabil und rufen keine hellen Flecken bei einem direkten Kontakt mit Textilgewebe hervor.

Die folgenden Beispiele dienen zur Erläuterung der Erfindung; Teile bedeuten Gewichtsteile und Prozente Gewichtsprozente; der Fleckentest wird folgendermassen durchgeführt:

### Fleckentest

a) Aufheller Waschmittel-Formulierung:
   0,1 % (100 % Aktivsubstanz) optischer Aufheller oder Aufhellergemisch werden in einem flüssigen Waschmittel gelöst. 0,6 g dieser Waschmittellösung (A) wird mit 400 ml Wasser (10°-12° dH) bei einer Temperatur von 30°C verdünnt (Waschflotte B).
b) Ein 20 g Stück gebleichtes Baumwollgewebe wird auf einem Spannrahmen befestigt.
c) Auf eine vormarkierte, runde Fläche (5 cm Durchmesser) dieses Baumwollgewebes werden mit einer Pipette 0,6 ml der Waschmittellösung (A) gleichmässig aufgetragen, nach 30 Sekunden Einwirkzeit in die vorbereitete Waschflotte (B) gegeben und während 15 Min. bei 30°C gewaschen. Anschliessend wird mit kaltem Wasser gespült und bei 70°C getrocknet.
d) Der Unterschied des Weissgrads nach Ganz zwischen der Auftragsfläche und der Umgebung ist eine Mass für das sogenannte Spotting-Verhalten (Bildung von hellen Flecken) und wird bei einfacher Textillage bestimmt.

Beispiel 1: Ein gebleichtes Baumwollgewebe wird im Flottenverhältnis 1:20 während 15 min in einer 60°C warmen, wässrigen Flotte gewaschen, die pro Liter 3 g eines der folgenden flüssigen Waschmittel a), b) oder c) und 0,1 % eines Aufhellers der Formel
bezogen auf das Waschmittel, enthält. Anschliessend wird das Baumwollgewebe während 20 Sekunden im fliessenden Wasser gespült und bei 70°C im Trockenschrank getrocknet. Das so behandelte Gewebe weist auch nach 5-bis 10-fach wiederholtem Waschprozess einen hohen Aufhelleffekt auf.

Das verwendete flüssige Waschmittel wird durch Mischen der folgenden Komponenten hergestellt (Gew-%):
a) 15 % C₁₁-C₁₃-Alkylbenzolsulfonat
   14 % C₁₄-C₁₅-Polyethoxyfettalkohol (Ethylenoxid 7)
   10 % Seifenflocken
   9 % Ethanol
   4 % Na-Citrat
   5 % Triethanolamin
   43 % Wasser
b) 7,5 % C₁₃-Alkylbenzolsulfonat
   12 % C₁₄-C₁₅-Alkylpolyethoxysulfonat (Ethylenoxid 2.25)
   15 % C₁₁-C₁₃-Fettsäure-Kaliumsalz
   10 % C₁₂-C₁₃-Polyethoxyfettalkohol (Ethylenoxid 8)
   5,5 % Na-Citrat
   12 % 1:1 Mischung von Isopropylalkohol und Spiritus
   0,7 % C₁₂-Alkyltrimethylammoniumchlorid
   37,3 % Wasser
c) 11,5 % C₁₁-C₁₃-Alkylbenzolsulfonat
   3,8 % Triethanolaminlaurylsulfat
   15,5 % Kalium-Seife
   15 % C₁₄-C₁₅-Polyethoxyfettalkohol (Ethylenoxid 7)
   5 % Triethanolamin
   10 % Ethanol
   39,2 % Wasser.

Beispiel 2: Der Fleckentest wird mit den Verbindungen der Formel (1)-(5) und dem jeweiligen flüssigen Waschmittel a), b) oder c) durchgeführt. Alle Verbindungen sind über mehrere Monate in den drei Waschmitteln beständig und zeigen gute Aufhellwirkung und keine oder lediglich geringe Bildung von hellen Flecken.

## Patentansprüche

1. Anionisches Flüssigwaschmittel enthaltend optische Aufheller, dadurch gekennzeichnet dass es 1 bis 60 Gew.%, bezogen auf das Gewicht des Waschmittels, eines anionischen Tensids enthält, und dass die in einer Menge von 0,01 bis 2%, bezogen auf das Gewicht des Waschmittels, vorliegenden optischen Aufheller aus einem amphoteren Distyrylaufheller oder einer Mischung von Distyrylaufhellern der Formel (I) bestehen, worin
X Sauerstoff, Schwefel, die direkte Bindung, -SO₂N(R₅)-, -CON(R₅)- oder -COO-,
Y₁ und Y₂ unabhängig voneinander C₁-C₄-Alkylen oder Hydroxypropylen,
R₁ und R₂ unabhängig voneinander C₁-C₄-Alkyl oder zusammen mit dem N-Atom einen Pyrrolidin-, Piperidin-, Hexamethylenimin- oder Morpholinring und R₁ zusammen mit R₅ auch einen Piperazinring,
R₃ und R₄ unabhängig voneinander Wasserstoff-, C₁-C₄-Alkyl, Halogen, C₁-C₄-Alkoxy, C₃-C₄-Alkenyl, -CN oder in o-Stellung zueinander zusammen eine Trimethylen- oder Tetramethylengruppe,
R₅ Wasserstoff, C₁-C₄-Alxyl, Cyanoethyl oder zusammen mit R₁ einen Piperazinring,
Q -COO oder SO₃ und
n die Zahl 1 oder 2
bedeuten.

2. Anionisches Flüssigwaschmittel gemäss Anspruch 1, dadurch gekennzeichnet, dass das Flüssigwaschmittel amphotere Distyrylaufheller der Formel (II) enthält, worin
R₁, R₂, Y₁, Y₂, Q und n die in Anspruch 1 angegebene Bedeutung haben und
X₁ Sauerstoff, die direkte Bindung, -CONH- oder -COO- und
R₃' Wasserstoff, C₁-C₄-Alkyl, Methoxy oder Chlor bedeuten.

3. Anionisches Flüssigwaschmittel gemäss Anspruch 2, dadurch gekennzeichnet, dass das Flüssigwaschmittel amphotere Distyrylaufheller der Formel (III) enthält, worin
R₁, R₂, R₃', Y₁, Y₂, Q und n die in Anspruch 2 angegebene Bedeutung haben.

4. Anionisches Flüssigwaschmittel gemäss Anspruch 3, dadurch gekennzeichnet, dass das Flüssigwaschmittel amphotere Distyrylaufheller der Formel (IV) enthält, worin
Y₁' C₁-C₄-Alkylen bedeutet und
R₁, R₂ und n die in Anspruch 3 angegebene Bedeutung haben.

5. Anionisches Flüssigwaschmittel gemäss Anspruch 4, dadurch gekennzeichnet, dass das Flüssigwaschmittel einen Distyrylaufheller der Formel (V) enthält.

6. Anionisches Flüssigwaschmittel gemäss Anspruch 4, dadurch gekennzeichnet, dass das Flüssigwaschmittel einen Distyrylaufheller der Formel enthält.

7. Verwendung der anionischen Flüssigwaschmittel gemäss einem der Ansprüche 1-5 zum Waschen und Vorbehandeln von textilen Geweben.

## Claims

1. An anionic liquid detergent composition containing fluorescent whitening agents which contains 1 to 60 % by weight, based on the weight of the detergent composition, of an anionic surfactant and wherein the fluorescent whitening agents present in an amount of from 0.01 to 2 %, based on the weight of the detergent composition, consist of an amphoteric distyryl fluorescent whitening agent or a mixture of distyryl fluorescent whitening agents of formula (I) in which
X is oxygen, sulfur, a direct bond, -SO₂N(R₅)-, -CON(R₅)- or -COO-, Y₁ and Y₂ are each independently of the other C₁-C₄alkylene or hydroxypropylene,
R₁ and R₂ are each independently of the other C₁-C₄alkyl or together with the N atom are a pyrrolidine, piperidine, hexamethyleneimine or morpholine ring, and R₁ together with R₅ is also a piperazine ring,
R₃ and R₄ are each independently of the other hydrogen, C₁-C₄alkyl, halogen, C₁-C₄alkoxy, C₃-C₄alkenyl, -CN or, in ortho-position to each other, together are a trimethylene or tetramethylene group.
R₅ is hydrogen, C₁-C₄alkyl, cyanoethyl or, together with R₁, is a piperazine ring,
Q is -COO or SO₃, and
n is the number 1 or 2.

2. An anionic liquid detergent composition according to claim 1, which contains amphoteric distyryl fluorescent whitening agents of formula (II) in which R₁, R₂, Y₁, Y₂, Q and n are as defined in claim 1, and
X₁ is oxygen, a direct bond, -CONH- or -COO-, and
R₃' is hydrogen, C₁-C₄alkyl, methoxy or chlorine.

3. An anionic liquid detergent composition according to claim 2, which contains amphoteric distyryl fluorescent whitening agents of formula (III) in which R₁, R₂, R₃', Y₁, Y₂, Q and n are as defined in claim 2.

4. An anionic liquid detergent composition according to claim 3, which contains amphoteric distyryl fluorescent whitening agents of formula (IV) in which Y₁' is C₁-C₄alkylene and R₁, R₂ and n are as defined in claim 3.

5. An anionic liquid detergent composition according to claim 4, which contains a distyryl fluorescent whitening agent of formula (V)

6. An anionic liquid detergent composition according to claim 4, which contains a distyryl fluorescent whitening agent of formula

7. Use of an anionic liquid detergent composition according to any one of claims 1 to 5 for washing and pretreating textile fabrics.

## Revendications

1. Détergent liquide anionique Contenant des azurants optiques, caractérisé en ce qu'il contient de 1 à 60 % en poids, par rapport au poids du détergent, d'un tensioactif anionique et en ce que les azurants optiques, présents en une proportion de 0,01 à 2 % par rapport au poids du détergent, consistent en un azurant distyryle amphotère ou un mélange d'azurants distyryles de formule (I) : dans laquelle :
X représente un atome d'oxygène ou de soufre ou une liaison directe, ou un groupe -SO₂N(R₅)-, -CON(R₅)-ou -COO-,
Y₁ et Y₂, indépendamment l'un de l'autre, représentent chacun un groupe alkylène en C₁₋₄ ou hydroxypropylène,
R₁ et R₂, indépendamment l'un de l'autre, représentent un groupe alkyle en C₁₋₄ ou forment, conjointement avec l'atome d'azote, un cycle pyrrolidine, pipéridine, hexaméthylène-imine ou morpholine, R₁ pouvant également former avec R₅ un cycle pipérazine,
R₃ et R₄, indépendamment l'un de l'autre, représentent chacun un atome d'hydrogène ou d'halogène ou un groupe alkyle en C₁₋₄, alcoxy en C₁₋₄, alcényle en C₃₋₄ ou -CN ou, lorsqu'ils se trouvent en position ortho l'un par rapport à l'autre, conjointement un groupe triméthylène ou tétraméthylène,
R₅ représente un atome d'hydrogène ou un groupe alkyle en C₁₋₄ ou cyanoéthyle, ou forme avec R₁ un cycle pipérazine,
Q représente -COO ou -SO₃, et
n vaut 1 ou 2.

2. Détergent liquide anionique conforme à la revendication 1, caractérisé en ce qu'il contient un azurant distyryle amphotère de formule (II) dans laquelle:
R₁, R₂, Y₁, Y₂, Q et n ont les significations indiquées dans la revendication 1, et
X₁ représente un atome d'oxygène, une liaison directe ou un groupe -CONH- ou -COO-, et
R₃' représente un atome d'hydrogène ou de chlore ou un groupe alkyle en C₁₋₄ ou méthoxy.

3. Détergent liquide anionique conforme à la revendication 2, caractérisé en ce qu'il contient un azurant distyryle amphotère de formule (III) : dans laquelle:
R₁, R₂, R₃', Y₁, Y₂, Q et n ont les significations indiquées dans la revendication 2.

4. Détergent liquide anionique conforme à la revendication 3, caractérisé en ce qu'il contient un azurant distyryle amphotère de formule (IV) : dans laquelle :
Y₁' représente un groupe alkylène en C₁₋₄,et
R₁, R₂ et n ont les significations indiquées dans la revendication 3.

5. Détergent liquide anionique conforme à la revendication 4, caractérisé en ce qu'il contient un azurant distyryle de formule (V) :

6. Détergent liquide anionique conforme à la revendication 4, caractérisé en ce qu'il contient un azurant distyryle de formule :

7. Utilisation d'un détergent liquide anionique conforme à l'une des revendications 1 à 5, pour le lavage et le prétraitement de tissus textiles.
